# FASCICULE DE BREVET EUROPEEN

(11) **EP 0 665 034 B1**
(45) Date de publication et mention de la délivrance du brevet: **15.04.1998**
(21) Numéro de dépôt: 95420001.0
(22) Date de dépôt: 04.01.1995
(51) Int. Cl.: A63C 5/052

(54) **Ski à noyau injecté "In situ"**
Ski mit "in situ" injiziertem Kern
Ski with an "in situ" injected core

(30) Priorité: 04.01.1994 FR 9400140
(43) Date de publication de la demande: 02.08.1995
(73) Titulaire: SKIS ROSSIGNOL S.A., F-38509 Voiron Cédex (FR)
(72) Inventeur: Deborde, Henri-Charles, F-38850 Bilieu (FR); Jodelet, François, F-38500 Voiron (FR)
(74) Mandataire: Wind, Jacques

(56) Documents cités:
- FR-A- 2 185 421
- FR-A- 2 605 234
- US-A- 2 526 137

## Description

La présente invention se rapporte à un ski, ou autre planche de glisse sur neige, dont le noyau est réalisé "in situ", soit par une technique de coulage d'un produit thermoplastique ou thermodurcissable non cellulaire, soit par une technique d'injection des composants d'une mousse d'un produit synthétique.

Il est connu de réaliser le noyau d'un ski par coulage "in situ", c'est-à-dire directement au moule, d'un produit thermoplastique ou thermodurcissable non cellulaire qui polymérise sous l'effet de la température, ce produit pouvant être mono-composant ou multi-composant.

De même façon, la technique de fabrication par injection au moule des composants d'une mousse de produit synthétique apte à former, après durcissement, le noyau du ski est maintenant assez largement répandue.

Le produit synthétique dont il s'agit est la plupart du temps une mousse de Polyuréthanne. En fait, on injecte, au niveau de la spatule ou au niveau du talon, les composés de cette mousse dans le moule, et ce sont ces composés qui, en réagissant entre eux, forment cette mousse à l'intérieur du moule.

A titre d'illustration de cette technique peuvent être cités les documents FR-A-2.366.034, FR-A-2.549.378, FR-A-2.700.479, et FR-A-2.705.247.

La mousse synthétique remplit alors toute la cavité interne du ski pour former un noyau. L'extrémité arrière du ski est bouchée par un embout appelé "talonnière", et cette cavité interne s'étend entre la talonnière et l'extrémité avant de la spatule, cette extrémité avant pouvant soit être tronquée pour recevoir ensuite un embout de spatule rapporté, soit ne pas être tronquée et par conséquent se terminer en pointe pour constituer l'extrémité avant du ski.

Le noyau du ski s'étend donc sur substantiellement toute la longueur du ski, talonnière et éventuel embout de spatule rapporté non compris, contrairement à la plupart des skis plus traditionnels, à structure "sandwich" non injectés, pour lesquels le noyau, qui est alors réalisé et usiné avant l'opération de fabrication du ski au moule, s'arrête au niveau des lignes de contact avant et arrière du ski, c'est-à-dire respectivement à la naissance de la spatule et à la naissance du talon.

Dans un ski dont le noyau est réalisé "in situ", la spatule et le talon étant des zones relativement minces, la portion de noyau qui occupe la partie interne de la spatule et du talon est de relativement faible épaisseur. Il en résulte que ce noyau est, dans la spatule et dans le talon, pratiquement constitué par la superposition des deux "couches de peau" supérieure et inférieure du noyau.

Rappellons à ce sujet que toute pièce en mousse plastique rigide obtenue par un procédé d'injection est, après durcissement, entourée de toutes parts d'une mince couche de plus forte densité que celle règnant au coeur de la pièce. Cette couche, qui est appellée "couche de peau", est plus cassante. Elle est normalement éliminée par usinage dans le cas de noyaux destinés au procédé "sandwich" traditionnel de fabrication des skis, mais elle subsiste nécessairement à l'intérieur du ski dans le cas de fabrication de celui-ci par le procédé d'injection "in situ".

Il en résulte que la spatule et le talon des skis injectés sont des éléments particulièrement cassants, ce qui est très ennuyeux en particulier pour la spatule qui est un élément dont le porte-à-faux est très important.

Il arrive souvent, en particulier dans les files d'attente au pied des remonte-pentes, qu'un skieur marche accidentellement sur la spatule d'un ski d'un autre skieur. Dans le cas des skis injectés, cette spatule peut alors casser net.

Par ailleurs, au cours de la pratique du ski, la spatule oscille considérablement par effet pendulaire en raison de son porte-à-faux important : on dit alors qu'elle "fouette". Comme sur les skis injectés le noyau se prolonge jusqu'à l'extrémité de la spatule, il en résulte des déformations importantes. De plus, l'utilisation des skis s'effectuant dans des conditions très rudes de froid et d'humidité, les risques de cassure sont très importants.

Le noyau d'un ski contraint en flexion sous l'effet d'une charge, génère des contraintes de compression sur sa partie supérieure et des contraintes de traction sur sa partie inférieure. Une surface médiane dite fibre neutre représente la zone où les contraintes sont nulles mais où le cisaillement est maximum.

Les parties du noyau de forte densité qui occupent l'intérieur des deux éléments d'extrémité, spatule et talon, présentent, du fait de leur forte densité, une relativement faible résistance aux effets de cisaillement qui résultent de ces contraintes, ce qui peut provoquer des délaminages dommageables à l'intérieur de la structure du ski.

A noter que le document FR-A-2.605.234, de la Société Demanderesse, décrit un ski à noyau injecté, ce ski comportant, dans sa spatule, une bande métallique de renfort appelée "incorporé de spatule" qui est maintenue sensiblement au niveau de la fibre neutre. Il ne s'agit cependant pas là d'une bande en matériau à faible module d'élasticité au cisaillement, c'est-à-dire en matériau acceptant, sans rupture, de fortes contraintes de cisaillement.

L'invention vise à remédier à ces inconvénients. Elle se rapporte à un ski, ou autre planche de glisse sur neige, comportant une enveloppe extérieure qui au moins comprend une semelle inférieure de glissement et un dessus en matériau plastique, l'âme ou noyau de ce ski étant réalisé par un procédé d'injection "in situ" et s'étendant de l'extrémité arrière à l'extrémité avant, talonnière et éventuel embout de spatule rapportés non compris. Il est prévu, à l'intérieur de la structure qui définit la spatule et à proximité de la fibre neutre du ski, au moins une bande longitudinale en matériau possédant des propriétés d'élasticité au cisaillement, des moyens étant prévus pour maintenir, lors de l'opération d'injection du noyau, ladite bande longitudinale sensiblement au niveau de ladite fibre neutre.

Avantageusement, cette bande longitudinale est portée par une plaquette semi-rigide, telle qu'une plaquette métallique, cette dernière étant préférentiellement recouverte d'une bande élastique sur ses deux faces.

Avantageusement, ledit matériau est un matériau viscoélastique, ce qui lui permet, par effet de cisaillement, d'avoir une efficace fonction d'amortissement des vibrations dues à l'effet pendulaire de la spatule.

L'invention sera bien comprise, et ses avantages et autres caractéristiques ressortiront, lors de la description suivante d'un exemple préférentiel de réalisation, en référence au dessin schématique annexé dans lequel
. Figure 1 est une vue latérale grossière d'un ski à noyau injecté, ce ski étant conforme à l'invention.
. Figure 2 est une demi-coupe transversale de ce même ski, selon II-II de Figure 1.
. Figure 3 est une vue en coupe longitudinale agrandie d'une portion de la spatule de ce ski.
. Figure 4 est une vue perspective éclatée du classique renfort métallique inférieur de ce même ski, ce renfort étant surmonté, en spatule et au talon, d'une plaquette métallique bi-caoutchoutée, conformément à l'invention.
. Figure 5 et Figure 6 sont des vues semblables à Figure 3, et illustrant deux variantes de réalisation de ce ski.

En se reportant tout d'abord à l'ensemble des figures 1 à 4, il s'agit d'un ski 1 du type dit "injecté coque", et donc possédant un noyau 2 en mousse de polyuréthanne injectée qui s'étend depuis l'extrémité avant 3 de la spatule 4 jusqu'à l'extrémité arrière 21 du talon 22, talonnière rapportée 23 non comprise, le dessus et les chants de ce ski étant formés par une coque 5 réalisée à partir d'une feuille en matière plastique.

A noter que la talonnière rapportée 23 est un élément indépendant du noyau du ski 1 et positionnée à l'arrière de ce dernier. En fait elle peut être rapportée après démoulage, ou bien positionnée dans le moule avant l'opération d'injection. Le noyau s'arrète donc à la ligne transversale 21 comme ci-dessus mentionné.

Pour ce que l'on nomme ici "extrémité avant de la spatule" : il s'agit de l'extrémité de la spatule 4 qui forme partie intégrante du corps et donc du noyau du ski 1. Elle ne comprend bien évidemment pas l'éventuel (absent dans ce cas de figure) embout de spatule que l'on vient quelquefois rapporter sur l'extrémité, alors tronquée en conséquence, de la spatule 4.

Sur la figure 1 sont indiquées d'une part la ligne de contact avant 29 et d'autre part la ligne de contact arrière 30 qui caractérisent respectivement, comme on le sait, la naissance de la spatule et du talon, ou, en d'autres termes, le début du "relevé- spatule" ainsi que le début du "relevé-talon".

Classiquement, un renfort supérieur 6 formé par une nappe textile est collé sous la face supérieure de la coque 5, tandis qu'un renfort inférieur 7 constitué d'une bande métallique ajourée est posé sur la semelle de glissement 8 du ski, elle même bordée par les carres 16. Ce renfort métallique 7 est noyé dans le Polyuréthanne et, pour ceci, il possède un certain nombre d'emboutis 9 qui le maintiennent, avant l'opération d'injection, à distance suffisante de la semelle 8.

Conformément à l'invention, et afin de conférer à la spatule 4 une meilleure résistance à la flexion et donc aussi au cisaillement, une plaquette métallique 10, par exemple en alliage d'aluminium, totalement noyée dans le Polyuréthanne et recouverte d'une bande ou couche élastique 11,12 sur chacune de ses deux faces (supérieure et inférieure), est positionnée dans la structure de la spatule 4 le long de la fibre neutre 13 du ski.

Les couches élastiques 11 et 12 sont en toute matière élastique : caoutchouc ou élastomère par exemple. Il est cependant avantageux de les prévoir en matière visco-élastique, ce qui confère en outre à la spatule 4 du ski des propriétés d'amortissement de l'onde vibratoire qui tend à prendre naissance lors des oscillations pendulaires de cette spatule pendant la pratique du ski.

La plaquette 10 est arquée pour épouser la cambrure de la spatule. Elle épouse, à l'avant, la forme pointue de cette dernière et à l'arrière, elle ne se raccorde pas de manière brusque avec la structure interne du ski que constitue essentiellement le noyau 2, mais de manière progressive selon deux ailettes pointues 14,15 (Figure 4)

Cette plaquette 10 est maintenue en position, dans le moule d'injection, d'une part grâce à des emboutis ou bossages inférieurs 24 par lesquels elle repose sur la plaque de renfort 7 et est maintenue à distance de celle-ci pour permettre le passage aisé de la mousse d'injection, et d'autre part grâce à des bossages supérieurs 25 par lesquels elle est pressée contre le renfort supérieur 6 et maintenue à distance de celui-ci.

Pour faciliter le passage de la mousse d'injection de part et d'autre de la plaquette 10, celle-ci est percée d'au moins une lumière ou orifice conséquent 26 dont les bords 27 sont eux aussi recouverts d'une couche 28 de matériau visco-élastique.

Avantageusement, les couches 10,11,28 sont déposées toutes trois dans une même opération de vulcanisation d'un même matériau visco-élastique, et elles sont de même épaisseur.

La couche 28 permet à la plaquette 10 de travailler en cisaillement sans en être empêché par la matière constitutive du noyau 2 traversant l'orifice 26.

Il est important que la plaquette 10 puisse travailler au cisaillement sur la quasi-totalité de la largeur du noyau 2, et, comme représenté clairement en Figure 2, elle s'étend en conséquence sur pratiquement toute la largeur de ce noyau 2, pour ne laisser subsister, de part et d'autre respectivement, qu'une largeur "e" de matériau de remplissage 2 qui n'est pas supérieure à 2 mm environ.

Avantageusement, ce ski injecté est aussi pourvu, au talon, d'une autre plaquette métallique bi-caoutchoutée 17 qui, à l'instar de la plaquette avant 10, est positionnée au niveau de la fibre neutre 13, et qui est munie de bossages 18 de maintien en position.

Là aussi, le raccordement, dans le sens longitudinal, de la plaquette 17 avec la structure interne 2 du ski ne s'effectue pas de manière brusque, mais de manière progressive. Dans ce but, et à titre d'exemple nullement limitatif, le bord avant 19 de la plaquette 17 a une forme de pointe, tandis que son bord arrière 20 épouse la forme de la talonnière du ski.

La longueur de ces plaquettes 10,17 correspond approximativement aux longueurs en porte-à-faux de la spatule et du talon, c'est-à-dire respectivement entre 220 et 300 mm pour la spatule et entre 30 et 80 mm pour le talon.

Les épaisseurs des couches élastiques 11 ou 12 peuvent varier de 0,05 à 2 mm.

Comme il va de soi, l'invention n'est pas limitée à l'exemple de réalisation qui vient d'être décrit. Les plaquettes 10,17 pourraient n'être revêtues de produit élastique que sur une seule face. Dans ce cas, la couche élastique doit se situer à proximité immédiate de la fibre neutre.

La où les couches élastiques 11,12 pourraient chacune être composées de plusieurs couches élastiques superposées et de différentes natures ou caractéristiques, ainsi qu'éventuellement de différentes épaisseurs. Elles pourraient être déposées par collage, et non pas par vulcanisation. Au lieu d'être métalliques, les plaquettes 10,17 pourraient être en une autre matière semi-rigide, par exemple en "ABS" ou autre matière plastique du même genre.

Selon la Figure 5, des moyens sont prévus pour que la plaque métallique bi-caoutchoutée 10 ne repose plus sur le renfort métallique 7, mais sur la semelle 8. Pour obtenir ce résultat, des évidements 31 sont prévus dans ce renfort métallique inférieur 7 pour laisser passer les bossages inférieurs 24, ces derniers reposant alors sur la semelle 8 et non pas sur ce renfort métallique 7.

La présence d'une plaquette de support est intéressante, car elle augmente la solidité au talon et en spatule, mais elle n'est nullement obligatoire, et l'on pourrait simplement prévoir, en spatule et/ou au talon, de positionner, selon Figure 6, une bande 32 en matériau élastique, de même forme par exemple que les plaquettes 10 et 17 et pourvue elle-aussi de l'orifice 26, selon la fibre neutre 13. Le positionnement de cette bande élastique pourrait s'effectuer par exemple, tel qu'illustré en Figure 6, au moyen de plots ou cordons d'entretoisement 33, constitués par une colle pâteuse, du genre "hot-melt", actuellement largement répandue dans le commerce.

Avant l'opération d'injection au moule, il est alors constitué deux sous-ensembles :
. un ensemble inférieur constitué de la semelle 8 et du renfort inférieur 7, qui est alors, dans cet exemple, un classique renfort en tissu de verre précollé;
. et un ensemble supérieur constitué du dessus ou coque 5, doublé du renfort 6 en tissu de verre précollé, sur lequel on positionne, à une distance d déterminée pour qu'elle soit positionnée selon la fibre neutre 13 et correspondant à la hauteur de plots ou cordons d'entretoisement 33 positionnés régulièrement à cet effet, la bande de materiau visco-élastique 32.

Ces deux sous-ensembles sont alors mis en place l'un sur l'autre dans le moule, ce dernier étant classiquement muni d'épaulements permettant de maintenir un écartement 34 entre les deux sous-ensembles, cet écartement 34 étant déterminé pour que la bande 32 soit bien positionnée selon la fibre neutre 13.

Dans l'exemple de réalisation selon Figure 1, la plaquette avant 10 part sensiblement (vers l'avant) de la ligne de contact avant 29 du ski 1, tandis que la plaquette arrière 17 part sensiblement (vers l'arrière) de la ligne de contact arrière 30 du ski. Ceci n'est pas limitatif et, à titre d'exemple numérique, une réalisation de la Demanderesse fait partir la plaquette 10 à 5 cm en avant de la ligne de contact avant 29.

## Revendications

1. Ski ou autre planche de glisse sur neige, comportant une enveloppe extérieure qui au moins comprend une semelle inférieure de glissement et un dessus en matériau plastique, l'âme ou noyau (2) de ce ski étant réalisé par un procédé d'injection "in situ" et s'étendant de l'extrémité arrière à l'extrémité avant, talonnière et éventuel embout de spatule rapportés non compris, au moins une bande longitudinale (11, 12, 32) en matériau ayant des propriétés d'élasticité au cisaillement étant prévue à l'intérieur de la structure qui définit la spatule (4) et/ou le talon et à proximité de la fibre neutre (13) de la planche, des moyens (7,10,33) étant en outre prévus pour maintenir, lors de l'opération d'injection du noyau, ladite bande longitudinale (11,12,32) sensiblement au niveau de ladite fibre neutre (13).

2. Ski, ou autre planche de glisse sur neige, selon la revendication 1, caractérisé en ce que ladite bande longitudinale (11,12,32) est en un matériau visco-élastique.

3. Ski, ou autre planche de glisse sur neige, selon l'une des revendications 1 ou 2, caractérisé en ce que ladite bande longitudinale (11,12) est portée par une plaquette semi-rigide (10,17), telle qu'une plaquette métallique.

4. Ski, ou autre planche de glisse sur neige, selon la revendication 3, caractérisé en ce que cette plaquette (10,17) est recouverte d'une telle bande (11,12) sur ses deux faces.

5. Ski, ou autre planche de glisse sur neige, selon la revendication 3 ou la revendication 4, caractérisé en ce que cette plaquette (10,17) est munie de bossages (25) et/ou d'emboutis (24) qui la maintiennent, avant l'opération d'injection, en position le long de la fibre neutre (13).

6. Ski, ou autre planche de glisse sur neige, selon l'une des revendications 3 à 5, caractérisé en ce que cette plaquette (10,17) se raccorde longitudinalement à la structure interne (2) du ski (1) par une forme progressive (14,15,19,20).

7. Ski, ou autre planche de glisse sur neige, selon l'une des revendications 3 à 6, caractérisé en ce que ladite plaquette est percée d'au moins un orifice (26) apte à permettre le passage du produit d'injection "in situ", et en ce que cette lumière ou orifice (26) a ses bords (27), revêtus d'une couche (28) de matériau élastique ou visco-élastique.

8. Ski, ou autre planche de glisse sur neige, selon la revendication 7, caractérisé en ce que ce matériau élastique ou visco-élastique (28) est déposé sur la plaquette (10, 17) ainsi que sur les bords (27) de cet orifice (26) par un procédé de vulcanisation.

9. Ski, ou autre planche de glisse sur neige, selon l'une des revendications 1 ou 2, caractérisé en ce que ladite bande longitudinale (32) est percée d'au moins un orifice (26) apte à permettre le passage du produit d'injection "in situ".

10. Ski, ou autre planche de glisse sur neige, selon l'une des revendications 1 ou 2 ou 9, caractérisé en ce que cette bande longitudinale (32) est maintenue, avant l'opération d'injection, sensiblement le long de la fibre neutre (13) grâce à des plots ou cordons d'entretoisement (33).

11. Ski, ou autre planche de glisse sur neige, selon la revendication 10, caractérisé en ce que ces plots ou cordons d'entretoisement (33) sont constitués par une colle pâteuse, telle qu'une colle "hot-melt".

12. Ski, ou autre planche de glisse sur neige, selon l'une des revendications 1 à 11, caractérisé en ce que ladite bande longitudinale (11,12) s'étend, en largeur, sur pratiquement toute la largeur du noyau, pour ne laisser subsister, de part et d'autre respectivement, qu'une largeur (e) de noyau qui n'est pas supérieure à 2 mm environ.

13. Ski, ou autre planche de glisse sur neige, selon la revendication 5, caractérisé en ce que, un renfort inférieur (7) étant prévu dans la structure du ski et étant maintenu (9) à distance de la semelle (8) du ski, des évidements (31) sont prévus dans ce renfort (7) pour laisser passer les brossages ou emboutis inférieurs (24) de la plaquette (10), ces derniers (24) reposant alors sur la semelle (8) et non pas sur ce renfort inférieur (7).

## Claims

1. Ski or other board for gliding over snow, comprising an outer envelope which comprises at least a lower sole for gliding and a top made of plastics material, the core (2) of this ski being made by an "in situ" injection process and extending from the rear end to the front end, added tail and possible tip element not included, at least one longitudinal strip (11, 12, 32) made of a material presenting elasticity of shearing properties being provided inside the structure which defines the tip (4) and/or the tail and near the neutral fiber (13) of the board, means (7, 10, 33) further being provided to maintain said longitudinal strip (11, 12, 32) substantially at the level of said neutral fiber (13), during the operation of injection of the core.

2. Ski, or other board for gliding over snow, according to Claim 1, characterized in that said longitudinal strip (11, 12, 32) is made of a viscoelastic material.

3. Ski, or other board for gliding over snow, according to one of Claims 1 or 2, characterized in that said longitudinal strip (11, 12) is borne by a semi-rigid plate (10, 17), such as a metal plate.

4. Ski, or other board for gliding over snow, according to Claim 3, characterized in that this plate (10, 17) is covered with such a strip (11, 12) on its two faces.

5. Ski, or other board for gliding over snow, according to Claim 3 or Claim 4, characterized in that this plate (10, 17) is provided with bosses (25) and/or with hollows (24) which hold it in position along the neutral fiber (13), before the injection operation.

6. Ski, or other board for gliding over snow, according to one of Claims 3 to 5, characterized in that this plate (10, 17) longitudinally joins the internal structure (2) of the ski (1) by a progressive shape (14, 15, 19, 20).

7. Ski, or other board for gliding over snow, according to one of Claims 3 to 6, characterized in that said plate is pierced with at least one orifice (26) adapted to allow passage of the product for injection "in situ", and in that the edges (27) of this slot or orifice (26) are coated with a layer (28) of elastic or viscoelastic material.

8. Ski, or other board for gliding over snow, according to Claim 7, characterized in that this elastic or viscoelastic material (28) is deposited on the plate (10, 17) as well as on the edges (27) of this orifice (26), by a process of vulcanization.

9. Ski, or other board for gliding over snow, according to one of Claims 1 or 2, characterized in that said longitudinal strip (32) is pierced with at least one orifice (26) adapted to allow passage of the product for injection "in situ".

10. Ski, or other board for gliding over snow, according to one of Claims 1 or 2 or 9, characterized in that this longitudinal strip (32) is held substantially along the neutral fiber (13) , before the injection operation, thanks to bracing studs or beads (33).

11. Ski, or other board for gliding over snow, according to Claim 10, characterized in that these bracing studs or beads (33) are constituted by a pasty adhesive, such as a "hot-melt" adhesive.

12. Ski, or other board for gliding over snow, according to one of Claims 1 to 11, characterized in that said longitudinal strip (11, 12) extends, in width, over virtually the whole width of the core, in order to leave, respectively on either side, only a width (e) of core which is not greater than about 2 mm.

13. Ski, or other board for gliding over snow, according to Claim 5, characterized in that, a lower reinforcement (7) being provided in the structure of the ski and being maintained (9) at a distance from the sole (8) of the ski, recesses (31) are provided in this reinforcement (7) to allow passage of the lower bosses or hollows (24) of the plate (10), these latter (24) in that case resting on the sole (8) and not on this lower reinforcement (7).

## Patentansprüche

1. Ski oder anderes Schneegleitbrett, umfassend eine Aussenschale mit mindestens einer untenliegenden Gleitsohle und einem Kunststoffoberteil, wobei der Kern (2) des Skis nach einem Einspritzverfahren in situ hergestellt ist und sich vom hinteren zum vorderen Ende erstreckt, aufgesteckte Skienden und gegebenenfalls Schaufelaufsätze nicht gerechnet, wobei mindestens ein Längsband (11, 12, 32) aus einem Material mit bei Scherbeanspruchung elastischen Eigenschaften im Inneren des Aufbaus, der die Schaufel (4) und/oder den Skiendbereich begrenzt, nahe der neutralen Faser (13) des Brettes vorgesehen ist, wobei zudem Mittel (7, 10, 33) vorgesehen sind, um das Längsband (11, 12, 32) beim Einspritzen des Kerns ungefähr in Höhe der neutralen Faser (13) zu halten.

2. Ski oder anderes Schneegleitbrett nach Anspruch 1, dadurch gekennzeichnet, daß das Längsband (11, 12, 32) aus einem visko-elastischen Material besteht.

3. Ski oder anderes Schneegleitbrett nach einem der Ansprüche 1 oder 2, dadurch gekennzeichnet, daß das Längsband (11, 12) von einer halbstarren Platte (10, 17), wie einer Metallplatte, getragen ist.

4. Ski oder anderes Schneegleitbrett nach Anspruch 3, dadurch gekennzeichnet, daß die Platte (10, 17) auf ihren beiden Flächen mit einem solchen Band (11, 12) überzogen ist.

5. Ski oder anderes Schneegleitbrett nach Anspruch 3 oder 4, dadurch gekennzeichnet, daß die Platte (10, 17) mit Buckeln (25) und/oder Vertiefungen (24) versehen ist, die sie vor dem Einspritzvorgang entlang der Mittelachse (13) in Position halten.

6. Ski oder anderes Schneegleitbrett nach einem der Ansprüche 3 bis 5, dadurch gekennzeichnet, daß sich die Platte (10, 17) an den Innenaufbau (2) des Skis (1) in Längsrichtung in Form eines allmählichen Übergangs (14, 15, 19, 20) anschließt.

7. Ski oder anderes Schneegleitbrett nach einem der Ansprüche 3 bis 6, dadurch gekennzeichnet, daß die Platte mindestens eine Öffnung (26) zum Durchlaß des "in situ"-Einspritzmaterials hat, und daß diese Öffnung (26) Ränder (27) hat, die von einer Schicht (28) aus elastischem oder visko-elastichem Material bedeckt sind.

8. Ski oder anderes Schneegleitbrett nach Anspruch 7, dadurch gekennzeichnet, daß das elastische oder visko-elastische Material (28) auf der Platte (10, 17) sowie auf den Rändern (27) der Öffnung (26) nach einem Vulkanisierverfahren aufgetragen ist.

9. Ski oder anderes Schneegleitbrett nach einem der Ansprüche 1 oder 2, dadurch gekennzeichnet, daß das Längsband (32) mit mindestens einer Öffnung (26) zum Durchlaß des "in situ"-Einspritzmaterials versehen ist.

10. Ski oder anderes Schneegleitbrett nach einem der Ansprüche 1 oder 2 oder 9, dadurch gekennzeichnet, daß das Längsband (32) vor dem Einspritzen mittels Klötzen oder Abstandsbändern (33) ungefähr längs der neutralen Faser (13) gehalten ist.

11. Ski oder anderes Schneegleitbrett nach Anspruch 10, dadurch gekennzeichnet, daß die Klötze oder Abstandsbänder (33) aus einem pastösen Klebstoff, wie einem "hot-melt"-Klebstoff, bestehen.

12. Ski oder anderes Schneegleitbrett nach einem der Ansprüche 1 bis 11, dadurch gekennzeichnet, daß sich das Längsband (11, 12) in Querrichtung im wesentlichen über die gesamte Breite des Kerns erstreckt, so daß beidseits nur eine Breite (e) des Kern bestehen bleibt, die nicht größer als ungefähr 2 mm ist.

13. Ski oder anderes Schneegleitbrett nach Anspruch 5, dadurch gekennzeichnet, daß, wenn eine untere Verstärkung (7) in dem Skiaufbau vorgesehen und in Abstand von der Sohle (8) des Skis gehalten ist, in der Verstärkung (7) Aussparungen (31) vorgesehen sind, so daß die Buckel oder Vertiefungen (24) der Platte (10) diese durchgreifen und die letzteren (24) dann auf der Sohle (8) und nicht auf der unteren Verstärkung (7) ruhen.
